# EUROPÄISCHE PATENTSCHRIFT

(11) **EP 0 098 949 B1**
(45) Veröffentlichungstag und Bekanntmachung des Hinweises auf die Patenterteilung: **05.11.1986**
(21) Anmeldenummer: 83105214.7
(22) Anmeldetag: 26.05.1983
(51) Int. Cl.: B01L 11/00, B01F 11/00, B06B 3/00

(54) **Verfahren zur Mischung von zu analysierenden Flüssigkeitsproben**
Method for mixing fluid samples to be analysed
Procédé pour agiter un échantillon d'un liquide à analyser

(30) Priorität: 01.07.1982 DE 3224583
(43) Veröffentlichungstag der Anmeldung: 25.01.1984
(73) Patentinhaber: Eppendorf Gerätebau Netheler + Hinz GmbH, D-2000 Hamburg 63 (DE)
(72) Erfinder: Gronholz, Claus, D-2000 Norderstedt (DE); Schmidt-Rabenau, Hartmut, D-2000 Hamburg 63 (DE)
(74) Vertreter: UEXKÜLL & STOLBERG

## Beschreibung

Die Erfindung bezieht sich auf ein Verfahren zur Mischung von zu analysierenden Flüssigkeitsproben.

Bei einem bekannten Verfahren zum Analysieren von Flüssigkeitsproben (DE-A-1 1 598 514), das zur Durchführung von Blutuntersuchungen dient, wird die zu untersuchende Flüssigkeit in einen Schenkel eines Aufnahmebehälters und die zuzusetzende Reagenzflüssigkeit in den anderen Schenkel des Aufnahmebehälters eingebracht, wobei die beiden Schenkel im Bodenbereich des Behälters durch einen Kapillarkanal verbunden sind. Auf die Öffnung des einen Schenkels wird dichtend das Mundstück eines Schlauches gesetzt, der mit dem Zylinderraum einer Kolbenpumpe verbunden ist, so daß durch Kompressionsbewegung des Kolbens der Pumpe die Flüssigkeit aus dem das Mundstück tragenden Schenkel zunächst durch den Kapillarkanal in den anderen Schenkel gepreßt und dann bei entsprechender Umkehr der Bewegung des Kolbens, also bei Expansionsbewegung, wieder durch den Kapillarkanal in den das Mundstück tragenden Schenkel gesaugt wird. Hierbei beträgt die Frequenz der Kolbenbewegung der Pumpe vorzugsweise 1 Hz.

Abgesehen davon, daß bei diesem Verfahren ein sehr speziell ausgebildeter Aufnahmebehälter benötigt wird, erfolgt das Mischen sehr langsam, so daß Mischzeiten in der Größenordnung von 10 Sekunden benötigt werden, an die sich dann noch Beruhigungszeiten in der Größenordnung von 3 bis 4 Sekunden anschließen. Wegen dieses selbstverständlich für die schnelle Durchführung von Mischvorgängen nachteiligen großen Zeitaufwandes ist dieses Verfahren aber insbesondere auch nicht für sogenannte kinetische Messungen geeignet, wie sie in steigendem Maß in klinischen und Arzt-Laboratorien vorkommen, bei denen der zeitliche Reaktionsverlauf innerhalb einer Probe gemessen werden soll und dieser Reaktionsvorgang bereits unmittelbar nach dem Vermischen der Probenbestandteile einsetzt.

Bei einem anderen bekannten Verfahren (DE-A-2 651 356), werden in ähnlicher Weise Probenbehälter mit Aufnahmeschenkeln verwendet, die durch enge Kanäle miteinander verbunden sind, wobei infolge des Umpumpens zwischen den Aufnahmeschenkeln im Bereich der engen Verbindungskanäle starke Turbulenzen eintreten, die eine Durchmischung bewirken sollen. Auch bei diesem bekannten Verfahren sind jedoch sowohl die Mischzeiten als auch die Beruhigungszeiten sehr lang.

Bei einem weiteren bekannten Verfahren (US-A-3 087 840) erfolgt das Mischen durch Beaufschlagen der Flüssigkeitsprobe mit Schallwellen großer Amplitude einschließlich periodischer Schock- oder Stoßwellen, wobei die Erzeugung der Luftbewegung mittels eines Kolbens stattfindet und die Stoßwellen Resonanzfrequenz haben können. Ein derartiges Verfahren ist für die Untersuchung von empfindlichen Proben, etwa für Blutuntersuchungen völlig ungeeignet, weil die Schallwellen Zerstörungen der Bestandteile der zu mischenden Probe hervorrufen würden. Darüber hinaus ergeben sich wegen der Bewegung der Luft mittels eines Kolbens verhältnismäßig lange Einschwingzeiten des Systems aus Luftsäule und Flüssigkeitsprobe.

Es ist auch bereits bekannt, Flüssigkeitsproben mit Hilfe von Ultraschall zu durchmischen, wozu ein Ultraschall-Erreger üblicherweise in direkte Berührung mit der Flüssigkeitsprobe gebracht wird. Dabei wird sehr schnell eine sehr gute Durchmischung erzielt, doch läßt sich ein derartiges Verfahren häufig bei zu analysierenden Flüssigkeitsproben, etwa aus dem klinischen Bereich nicht anwenden, weil diese Flüssigkeitsproben hochmolekulare Substanzen enthalten, die durch die Beaufschlagung mit Ultraschall zerstört werden würden.

Es ist Aufgabe der Erfindung, ein Verfahren zur Mischung von zu analysierenden Flüssigkeitsproben zu schaffen, mit dem bei geringer Belastung der Probenbestandteile auf einfache Weise kurze Mischzeiten und kurze Beruhigungszeiten erreicht werden.

Zur Lösung dieser Aufgabe dient ein Verfahren zur Mischung von zu analysierenden Flüssigkeitsproben, bei dem die Flüssigkeitsprobe in einen Probenbehälter, insbesondere in eine Küvette eingebracht und durch eine mechanisch in Schwingungen versetzte, mit zumindest einem Teil der Oberfläche der Flüssigkeitsprobe in Berührung stehende Luftsäule bewegt und gemischt wird, wobei dieses Verfahren sich dadurch auszeichnet, daß die Luftsäule mittels einer an ihrem der Oberfläche der Flüssigkeitsprobe abgewandten Ende die Luftsäule abschließenden, luftundurchlässigen Membran eines Lautsprechers mit der Resonanzfrequenz des Systems aus Luftsäule und Probenflüssigkeit erregt wird und die Frequenz bei jedem Mischvorgang einen die Resonanzfrequenz enthaltenden Frequenzbereich durchläuft.

Bei dem erfindungsgemäßen Verfahren erfolgt also die Erregung der Probenflüssigkeit mit Hilfe einer Lautsprechermembran, die sich in ihrer Erregung sehr genau und praktisch trägheitslos steuern lä8t, so daß keine langen Einschwingzeiten auftreten, sondern sehr kurze Mischzeiten von etwa 1,5 Sekunden, bei einer Beruhigungszeit von etwa einer Sekunde erreicht werden. Da darüber hinaus die Erregung mit der Resonanzfrequenz des Systems aus Luftsäule und Probenflüssigkeit erfolgt, wird innerhalb kurzer Zeit eine besonders intensive Durchmischung erreicht.

Da im allgemeinen die Resonanzfrequenz von Luftsäule und Flüssigkeitsprobe nicht genau bekannt ist, sondern u.a. davon abhängt, wie hoch der Probenbehälter mit Flüssigkeit gefüllt wird, ermöglicht das Durchlaufen des Frequenzbereiches, der wegen der verhältnismäßig kleinen Abweichungen von der mittleren Resonanzfrequenz auch verhältnismäßig schmal sein kann, auf einfache Weise eine Erregung des Systems aus Luftsäule und Probenflüssigkeit mit der Resonanzfrequenz und damit eine gute Durchmischung der Probenflüssigkeit, ohne daß es erforderlich wäre, bei jedem Mischvorgang zunächst exakt die Lage der Resonanzfrequenz zu bestimmen.

Werden bei dem erfindungsgemäßen Verfahren die Länge und der Querschnitt der Luftsäule konstant gehalten, so wird die Frequenz, mit der die Lautsprechermembran erregt wird, entsprechend der Menge der Probenflüssigkeit eingestellt.

Die Mischzeit der Flüssigkeitsprobe hängt, bei gegebener Amplitude der die Luftsäule erregenden Membran, von der Viskosität der Flüssigkeit ab, und zur Erzielung minimaler Mischzeiten kann die Schwingungsamplitude der Membran in Abhängigkeit von der Viskosität der Flüssigkeitsprobe eingestellt werden.

Eine Vorrichtung zur Durchführung des erfindungsgemäßen Verfahrens weist als Schwingungserreger vorzugsweise die luftundurchlässige Membran eines Lautsprechers auf. Die Erfindung wird im folgenden anhand der schematisch und vereinfacht Ausführungsbeispiele zeigenden Figuren näher erläutert.
Figur 1 zeigt ein vereinfachtes Ausführungsbeispiel einer erfindungsgemäßen Vorrichtung.
Figur 2 zeigt eine gegenüber Figur 1 abgewandelte Vorrichtung.
Figur 3 zeigt eine Schaltungsanordnung zur Erregung des Lautsprechers aus den Vorrichtungen gemäß Figuren 1 oder 2.

In dem in Figur 1 dargestellten Ausführungsbeispiel wird eine Küvette 1 verwendet, die eine senkrecht zu den bei einer photometrischen Messung zu durchstrahlenden Seitenwänden verlaufende Seitenwand 2 aus elastischem Material aufweist, die unter Druckbelastung in der strichpunktiert angedeuteten Weise verformt werden kann. Derartige Küvetten werden beispielsweise im ACA-System der Firma DuPont eingesetzt. Die Füllöffnung der Küvette 1 wird nach dem Einfüllen der Flüssigkeitsprobe 3 bzw. der verschiedenen Bestandteile einer Probe mittels eines nicht im einzelnen dargestellten Mischkopfes dichtend verschlossen, so daß der Innenraum der Küvette nur mit dem einen Ende eines Rohres bzw. Schlauches 4 mit kaum verformbaren Wänden verbunden ist. Das andere Ende des Rohres oder Schlauches 4 ist an eine Anschlußplatte 5 angeschlossen, die dichtend auf die Öffnung eines Lautsprechers 6 gesetzt wird, der eine luftundurchlässige Membran, etwa eine Kunststoffmembran aufweist. Der Lautsprecher wird von einer eine sinusförmige Wechselspannung abgebenden Signalspannungsquelle 7 mit veränderbarer Frequenz über einen Verstärker 8 mit einstellbarem Verstärkungsfaktor gespeist. Die Signalspannung aus der Spannungsquelle 7 erzeugt eine Schwingung der Membran des Lautsprechers 6, deren Frequenz von der eingestellten Frequenz der Signalspannungsquelle 7 und deren Amplitude vom eingestellten Verstärkungsfaktor des Verstärkers 8 abhängt.

Zur Durchführung einer Mischung wird die Flüssigkeitsprobe bzw. deren zu mischende Bestandteile in die Küvette 1 eingebracht und diese dann mit dem Mischkopf verschlossen. Danach erfolgt die Beaufschlagung des Lautsprechers 6 mit der Signalspannung, so daß die schwingende Membran des Lautsprechers die Luftsäule in dem angeschlossenen Rohr oder Schlauch mit entsprechender Frequenz schwingen läßt. Die Frequenz der Signalspannungsquelle 7 wird dabei so eingestellt, daß sie im Resonanzbereich des Systems aus Luftsäule im Rohr oder Schlauch 4 und Flüssigkeitsprobe 3 liegt, wobei dieser Resonanzbereich vom Volumen der Luftsäule sowie vom Volumen und der Dichte der Flüssigkeit der Probe abhängt, wobei die optimale Mischung bei Einstellung der Resonanzfrequenz erreicht wird. Infolge der Schwingung der Luftsäule wird die Flüssigkeitsprobe 3 ebenfalls zu Schwingungen mit der Frequenz angeregt und verformt dabei die Seitenwand 2 in der gleichen angedeuteten Weise. Dabei ist deutlich eine Durchwirbelung der Probe 3 zu erkennen.

Es hat sich gezeigt, daß in der Praxis bei Durchführung von Mischvorgängen in Küvetten die Resonanzfrequenzen des Systems aus Luftsäule und Flüssigkeitsprobe im Bereich von 10 Hz bis 20 Hz liegen können.

In der Figur 2 ist die Flüssigkeitsprobe 13 in eine U-förmige Küvette 11 eingefüllt, deren Schenkel durch eine Mittelwand 12 getrennt sind, so daß die beiden Schenkel lediglich unterhalb dieser Trennwand miteinander in Verbindung stehen. Der untere Teil 11' der Küvette 11 hat einander gegenüberliegende, plane, durchsichtige Wandbereiche, durch die hindurch in üblicherweise photometrische Messungen erfolgen können.

In die Küvette 11 ist eine Flüssigkeitsprobe 13 eingebracht, der über einen Schlauch 20 ein Reagens zur Einleitung eines Reaktionsablaufes zugeführt werden kann. Auf den in Figur 2 rechten Schenkel der Küvette 11 kann zum Durchmischen der Flüssigkeitsprobe 13 dichtend ein Mischkopf 19 aufgesetzt werden, an den ein Schlauch oder Rohr 14 angeschlossen ist, dessen, anderes Ende in der in Zusammenhang mit Figur 1 beschriebenen Weise mit der luftundurchlässigen Membran eines Lautsprechers 16 verbunden ist. Dieser Lautsprecher 16 wird, wie ebenfalls in Zusammenhang mit Figur 1 beschrieben, mittels einer eine dreieckförmige Signalspannung abgebenden Wechselspannungsquelle 17 und eines Verstärkers 18 im Resonanzbereich des Systems aus Luftsäule und Probenflüssigkeit erregt. Infolge dieser Erregung wird die zwischen der Oberfläche der Probe 13 und der Membran des Lautsprechers 16 vorhandene, teilweise vom Schlauch oder Rohr 14 umschlossene Luftsäule entsprechend der Frequenz und der Amplitude der Membran des Lautsprechers in Schwingungen versetzt, wobei der Mischvorgang im wesentlichen in der gleichen Weise abläuft, wie dies in Zusammenhang mit dem Ausführungsbeispiel gemäß Figur 1 beschrieben wurde.

Bei einem Versuch wurde ein Lautsprechertyp AD 0198 Z 25 der Firma Valvo eingesetzt, der eine im Schlauch oder Rohr 14 befindliche Luftsäule von 65 mm Länge und 205 mm³ Volumen erregte. Die angeschlossene, U-förmige Küvette 11 enthielt eine Flüssigkeitsprobe 13 von 330w1. Die Resonanzfrequenz lag bei etwa 18 Hz, und eine sehr starke Durchmischung wurde bereits nach einer Erregung von 1,5 Sekunden erreicht. Die bei dieser Durchmischung von außen erkennbare Verwirbelung der Flüssigkeitsprobe war nach etwa 1 Sekunde vollständig verschwunden, so daß die Probe im Bereich 11' photometrisch untersucht werden konnte.

Zur Erregung des Lautsprechers 6 aus Figur 1 bzw. des Lautsprechers 16 aus Figur 2 kann eine Schaltungsanordnung verwendet werden, wie sie in Figur 3 zur Erregung eines Lautsprechers 108 dargestellt ist. Diese Schaltungsanordnung enthält eine Wechselspannungsquelle in Form eines Verstärkers, der eine integrierte Schaltung des Typs LM 741 der Firma National Semiconductor sein kann. An diesen Verstärker sind Speisespannungen von + 12 Volt und -12 Volt gelegt, und er ist mittels der Widerstände 111 und 112 nach Art eines Schmitt-Triggers geschaltet und erzeugt daher im Betrieb rechteckförmige Ausgangssignale.

Dem Verstärker 110 ist über Widerstände 113 und 114 sowie ein Potentiometer 115 ein Listungsverstärker nachgeschaltet, etwa ein Verstärker 119 des Typs L 165 der Firma Siemens AG. Dieser Verstärker ist, wie dargestellt, an Betriebsspannungen von + 12 Volt und -12 Volt gelegt, und zur Unterdrückung von Störungen sind an die Anschlüsse 3 und 5 für die Betriebsspannung Kondensatoren 117 und 118 angeschlossen. Sein Eingang 1 liegt an Masse. Dem Verstärker 119 ist zwischen Eingang 2 und Ausgang ein Kondensator 116 parallel geschaltet, der zusammen mit den Widerständen 113 und 114 und dem Potentiometer 115 ein Integrierglied bildet. Der Ausgang des Verstärkers 119 ist mit dem Lautsprecher 108 verbunden.

Gibt der als Schmitt-Trigger arbeitende Verstärker 110 die positive Flanke eines Rechteckimpulses ab, so wird durch. das Integrierglied eine ansteigende negative Spannung am Eingang 2 des Verstärkers 119 aufgebaut. Eine negative Flanke des vom Verstärker 110 abgegebenen Rechtecksignals kehrt den Anstieg der Spannung am Eingang 2 um, so daß am Ausgang des Verstärkers 119 eine in positiver Richtung ansteigende Spannung auftritt. Auf diese Weise wird am Ausgang des Verstärkers 119 ein dreieckförmiges Ausgangssignal erzeugt, das als Wechselspannung den Lautsprecher 108 erregt.

Mit Hilfe des Potentiometers 115 kann die Frequenz des dreieckförmigen Ausgangssignals des Verstärkers 119 verändert werden, so daß eine Anpassung an die jeweiligen Betriebsverhältnisse sowie das Durchlaufen eines Resonanzbereichs möglich ist. Es sei erwähnt, daß bei der dargestellten Schaltung eine Anderung der Frequenz des dreieckförmigen Ausgangssignals auch zu einer Anderung von dessen Amplitude führt.

## Patentansprüche

1. Verfahren zur Mischung von zu ananlysierenden Flüssigkeitsproben, bei dem die Flüssigkeitsprobe (3) in einen Probenbehälter (1), insbesondere in eine Küvette eingebracht und durch eine mechanisch in Schwingungen versetzte, mit zumindest einem Teil der Oberfläche der Flüssigkeitsprobe (3) in Berührung stehende Luftsäule bewegt und gemischt wird, dadurch gekennzeichnet, daß die Luftsäule mittels einer an ihrem der Oberfläche der Flüssigkeitsprobe (3) abgewandten Ende die Luftsäule abschließenden, luftdurchunlässigen Membran eines Lautsprechers (6) mit der Resonanzfrequenz des Systems aus Luftsäule und Probenflüssigkeit erregt wird und die Frequenz bei jedem Mischvorgang einen die Resonanzfrequenz enthaltenden Frequenzbereich durchläuft.

2. Verfahren nach Anspruch 1, bei dem die Länge und der Querschnitt der Luftsäule konstant gehalten werden, dadurch gekennzeichnet, daß die Frequenz entsprechend der Menge der Probenflüssigkeit eingestellt wird.

3. Verfahren nach Anspruch 1 oder 2, dadurch gekennzeichnet, daß die Schwingungsamplitude der Membran in Abhängigkeit von der Viskosität der Flüssigkeitsprobe (3) gewählt wird.

## Claims

1. Process for mixing liquid samples for analysis in which the liquid sample (3) is put into a sampling container (1), in particular, in a cuvette, and is set in motion and mixed by an air column, set into oscillation mechanically, in contact with at least one part of the upper surface of the liquid sample (3), characterized in that the air column is excited at the resonance frequency of the system of air column and liquid sample by means of the air-tight diaphragm of a loud-speaker (6) connected to the end of the air column remote from the surface of the liquid sample (3), and at each mixing process the frequency goes through a frequency range including the resonance frequency.

2. Process according to Claim 1, in which the length and the cross-section of the air column are held constant, characterized in that the frequency is adjusted in accordance with the quantity of the liquid sample.

3. Process according to Claim 1 or 2, characterized in that the amplitude of oscillation of the diaphragm is chosen in dependence on the viscosity of the liquid sample (3).

## Revendications

1. Procédé pour mélanger des échantillons de liquides à analyser, consistant à introduire l'échantillon liquide (3) dans un contenant (1), notamment une cuvette, dans lequel il est agité et mélangé par une colonne d'air, qui est en contact avec au moins une partie de la surface de l'échantillon liquide (3) et est mise en pulsation par voie mécanique, caractérisé en ce que les pulsations de la colonne d'air sont créées à l'aide d'une membrane imperméable à l'air d'un haut- parleur (6), qui est placée à l'extrémité opposée à celle en contact avec la surface de l'échantillon liquide (3) de la colonne d'air et dont la fréquence de résonance est identique à celle du système colonne d'air - échantillon liquide, et à chaque opération de mélange, les fréquences s' étendent sur une gamme comprenant la fréquence de résonance.

2. Procédé suivant la revendication 1, dans lequel, et la hauteur, et la section, de la colonne d'air sont maintenues constantes, caractérisé en ce que la fréquence est réglée en fonction de la quantité de l'échantillon liquide.

3. Procédé suivant la revendication 1 ou la revendication 2, caractérisé en ce que l'amplitude des oscillations de la membrane est choisie en fonction de la viscosité de l'échantillon liquide (3).
